# FASCICULE DE BREVET EUROPEEN

(11) **EP 1 221 329 B1**
(45) Date de publication et mention de la délivrance du brevet: **27.10.2004**
(21) Numéro de dépôt: 01430002.4
(22) Date de dépôt: 09.01.2001
(51) Int. Cl.: A62C 3/02, A62C 2/08

(54) **Dispositif générateur de broulliard destiné notamnent à equiper les véhicules de lutte contre les incendies dans les tunnels**
Wassernebelvorrichtung für Feuerwehrfahrzeuge, insbesondere Tunnellöschfahrzeuge
Water mist generating device for fire-fighting vehicles, especially for tunnels

(43) Date de publication de la demande: 10.07.2002
(73) Titulaire: DESAUTEL, 69003 Lyon (FR)
(72) Inventeur: Kaidonis, Aristide, 13510 Eguilles (FR)
(74) Mandataire: Myon, Gérard

(56) Documents cités:
- DE-C- 878 307
- US-A- 3 045 931
- US-A- 5 899 277
- SPRAKEL D K: "STETER TROPFEN HOCHDRUCK-LOESCHSYSTEM FUER DIE FEUERBEKAEMPFUNG IN DER CHEMIE" CHEMIETECHNIK,DE,HUTHIG, HEIDELBERG, vol. 23, no. 10, 1 octobre 1994 (1994-10-01), pages 12-13, XP000483367 ISSN: 0340-9961

## Description

La présente invention est relative à un dispositif pour la production d'un jet de gouttelettes d'eau, afin que ce jet crée un rideau de brume constituant, notamment, un moyen de lutte contre les fumées issues d'un incendie, les poussières atmosphériques, les aérosols toxiques, les « nuages de gaz », les fumées ou nuages pulvérulents, notamment dans les tunnel.

Le dispositif selon l'invention a été mis au point au cours d'études pour la mise en oeuvre des procédés de brouillard d'eau décrits notamment dans les documents FR-A-2.624.750 et 2.672.808.

est connu de US-A-3,045,931 de réaliser un mur d'eau pour lutter contre un incendie. US-A-5,899,277 enseigne par ailleurs d'utiliser des têtes de pulvérisations reliées à un réservoir commun.

Lorsqu'on veut lutter, en particulier, contre les fumées d'un incendie, il est avantageux de créer un barrage contre les fumées à l'aide d'un nuage de gouttelettes qui forme une véritable » barrière » sur une hauteur et une largeur suffisante. Il est donc nécessaire de mettre rapidement en oeuvre un dispositif permettant la production et la projection de jet de gouttelettes disposées de façon à occuper de préférence 180°.

La présente invention a pour but non seulement d'augmenter considérablement la sécurité mais aussi de faciliter grandement la rapidité de mise en oeuvre, ce qui est primordial pour ce type de dispositif d'urgence.

Pour obtenir ce résultat, l'invention fournit un dispositif pour la production de jet de gouttelettes permettant la création d'un véritable écran, le dispositif de l'invention comprenant une série de moyens de projection de jets gouttelettes disposées de façon à créer un écran à 180° et étant conforme à la revendication 1.

Ce dispositif est constitué d'une chambre réservoir en demi-cercle depuis laquelle partent des tubes télescopiques de longueurs variables selon les besoins. En effet on adaptera la longueur des tubes télescopiques aux besoins du problème. Le réservoir est relié à une source de liquide sous pression.

Les tubes télescopiques sont équipés de joints toriques permettant d'une part un coulissement aisé et une parfaite étanchéïté. On comprend que ces tubes qui s'emboitent les uns dans les autres ont une taille variable selon les besoins, ces tubes comportent des buses génératrices de brouillard d'eau réparties de façon à créer un écran à 180° , On utilisera de préférence des buses à 180° pour les buses intermédiaires et 120° pour les buses installées à l'extrémité des tubes télescopiques.

Afin de répartir au mieux les jets de brouillard les tubes télescopiques seront répartis sur le réservoir comme les rayons d'une moitié de roue de bicyclette, à une distance les un des autres suffisante pour qu'ils ne se gênent pas entre eux.

L'invention prévoit que le dispositif soit équipé des moyens de fixations les mieux adaptés, notamment pour être fixées sur un véhicule routier ou ferroviaire.

On conçoit que la fabrication, l'installation et la mise en oeuvre du dispositif est facile, une fois mis en place à demeure, ou selon les besoins, le dispositif une fois raccordé par une canalisation au réservoir du véhicule ou à une autre source de liquide sous pression, une vanne manuelle ou automatique, permet la mise en charge du dispositif, le réservoir du dispositif se remplit, le liquide met en charge les tubes télescopiques qui se déployent et s'échappe sous forme de jets de gouttelettes au travers des buses qui équipent les tubes.

Une fois déployé le dispositif ressemble à une sorte d'éventail générant un brouillard d'eau formant rideau.

L'objet principal de la présente invention est de pouvoir générer un brouillard d'eau de façon à perturber le moins possible le milieu, par exemple l'atmosphère d'un tunnel ou d'un hangar, tout en empêchant les fumées et autres aérosols, de s'expanser dans le volume.

Dans le cas d'un incendie de tunnel par exemple le dispositif permettra :
- de contenir les fumées et le rayonnement thermique,
- de réduire la propagation d'un polluant chimique ou de micro-particules
- de protéger et assurer en meilleure sécurité les usagers et faciliter l'accès des services de secours.

On comprend aisément que ce type de dispositif peut être réaliser avec des tubes non télescopiques et être installé sous forme fixe.

## Revendications

1. Dispositif générateur de brouillard apte à créer un écran de 180° pour lutter contre les effets d'un incendie, notamment en tunnel, **caractérisé en ce qu'**il comprend :
- un réservoir en forme de demi-cercle
- des tubes partant dudit réservoir et équipés de buses génératrices de brouillard
- des moyens de fixation permettant la fixation du dispositif, notamment sur un véhicule routier ou ferroviaire
- des moyens d'étanchéité et des moyens de raccordement dudit réservoir à une source de liquide sous pression.

2. Dispositif selon la revendication 1, **caractérisé en ce que** lesdits tubes sont équipés de joints toriques.

3. Dispositif selon l'une des revendications précédentes, **caractérisé en ce que** lesdits tubes ont une taille variable.

4. Dispositif selon l'une des revendications précédentes, **caractérisé en ce que** lesdites buses sont des buses à 180° pour les buses intermédiaires et des buses à 120° pour les buses installées à l'extrémité desdits tubes.

5. Dispositif selon l'une des revendications précédentes, **caractérisé en ce que** lesdits tubes sont répartis sur ledit réservoir comme les rayons d'une roue de bicyclette.

6. Dispositif selon l'une des revendications précédentes, **caractérisé en ce que** lesdits tubes sont télescopiques.

7. Dispositif selon la revendication 6, **caractérisé en ce que** lesdits tubes sont aptes à se déployer sous l'effet de la pression du liquide provenant dudit réservoir.

8. Dispositif selon l'une des revendications 1 à 5, **caractérisé en ce que** lesdits tubes ne sont pas télescopiques.

9. Utilisation d'un dispositif selon l'une des revendications précédentes pour la lutte, dans un tunnel, contre les fumées issues d'un incendie, les poussières atmosphériques, les aérosols toxiques, les nuages de gaz et/ou les fumées ou nuages pulvérulents.

## Patentansprüche

1. Vorrichtung zur Erzeugung von Wassernebel, die geeignet ist, einen Schirm von 180° zu erzeugen, um gegen die Wirkungen eines Brandes, insbesondere in einem Tunnel zu kämpfen,
**dadurch gekennzeichnet,**
**dass** sie umfasst:
- einen Behälter in Form eines Halbkreises
- von dem Behälter abgehende Rohre, die mit Erzeugungsdüsen für Wassernebel ausgerüstet sind
- Befestigungsmittel, die die Befestigung der Vorrichtung, insbesondere auf einem Straßen- oder Bahnfahrzeug gestatten
- Mittel zum Abdichten und Mittel zum Anschließen des Behälters an eine Druckflüssigkeitsquelle.

2. Vorrichtung nach Anspruch 1, **dadurch gekennzeichnet, dass** die Rohre mit torischen Dichtungen ausgerüstet sind.

3. Vorrichtung nach einem der vorhergehenden Ansprüche, **dadurch gekennzeichnet, dass** die Rohre variable Abmessungen aufweisen.

4. Vorrichtung nach einem der vorhergehenden Ansprüche, **dadurch gekennzeichnet, dass** die Düsen 180° Düsen für die Zwischendüsen und 120° Düsen für die Düsen sind, die am Ende der Rohre angeordnet sind.

5. Vorrichtung nach einem der vorhergehenden Ansprüche, **dadurch gekennzeichnet, dass** die Rohre an dem Behälter wie die Speichen eines Fahrrades verteilt sind.

6. Vorrichtung nach einem der vorhergehenden Ansprüche, **dadurch gekennzeichnet, dass** die Rohre teleskopisch sind.

7. Vorrichtung nach Anspruch 6, **dadurch gekennzeichnet, dass** die Rohre in der Lage sind, unter dem Druck der aus dem Behälter kommenden Flüssigkeit auszufahren.

8. Vorrichtung nach einem der Ansprüche 1 bis 5, **dadurch gekennzeichnet, dass** die Rohre nicht teleskopisch sind.

9. Verwendung einer Vorrichtung nach einem der vorhergehenden Ansprüche für den Kampf gegen die von einem Brand herrührenden Rauchwolken in einem Tunnel, atmosphärischen Staub, toxische Aerosole, Gasschwaden und/oder Pulverwolken oder - schwaden.

## Claims

1. Mist generator device, capable of creating a screen of 180° to combat the effects of a fire, in particular in a tunnel, **characterised in that** it comprises:
- A reservoir in the form of a semi-circle
- Pipes running from said reservoir and equipped with mist generating nozzles
- Fixation means allowing for the fixation of the device, in particular on a road or rail vehicle
- Sealing means and means for connecting said reservoir to a source of liquid under pressure.

2. Device according to Claim 1, **characterised in that** said pipes are equipped with toric joints.

3. Device according to any one of the foregoing claims, **characterised in that** said pipes have a variable size.

4. Device according to any one of the foregoing claims, **characterised in that** said nozzles are 180° nozzles for the intermediary nozzles and 120° nozzles for nozzles installed at the ends of said pipes.

5. Device according to any one of the foregoing claims, **characterised in that** said pipes are distributed over said reservoir in the manner of the spokes of a bicycle wheel.

6. Device according to any one of the foregoing claims, **characterised in that** said pipes are telescopic.

7. Device according to Claim 6, **characterised in that** said pipes are capable of effecting deployment under the effect of the pressure of the liquid deriving from said reservoir.

8. Device according to any one of Claims 1 to 5, **characterised in that** said pipes are not telescopic.

9. Use of a device according to any one of the foregoing claims for combating, in a tunnel, the smoke deriving from a fire, atmospheric dust, toxic aerosols, gas clouds, and/or nebulising smoke or clouds.
